# EUROPÄISCHE PATENTANMELDUNG

(11) **EP 4 632 148 A1**
(43) Veröffentlichungstag der Anmeldung: **15.10.2025**
(21) Anmeldenummer: 25169667.0
(22) Anmeldetag: 10.04.2025
(51) Int. Cl.: E01C 19/22, E01C 19/23

(54) **HANDGEFÜHRTE BODENVERDICHTUNGSMASCHINE MIT ELEKTRISCHEM WASSERBERIESELUNGSSYSTEM UND VERFAHREN ZUR STEUERUNG EINES WASSERBERIESELUNGSSYSTEMS EINER HANDGEFÜHRTEN BODENVERDICHTUNGSMASCHINE**

(30) Priorität: 11.04.2024 DE 102024110171
(71) Anmelder: BOMAG GmbH, 56154 Boppard (DE)
(72) Erfinder: Becker, Jost, 56154 Boppard (DE); Zohner, Raphael, 56154 Boppard (DE); Schmidt, Dominik, 56154 Boppard (DE)
(74) Vertreter: Zimmermann & Partner Patentanwälte mbB

(57) **Zusammenfassung**

Handgeführte Bodenverdichtungsmaschine mit Wasserberieselungssystem, wobei das Wasserberieselungssystem eine Wasserberieselungseinrichtung; einen Wassertank, welcher mit einem Leitungssystem mit der Wasserberieselungseinrichtung verbunden ist, ein elektrisches Ventil zur Steuerung eines Wasserdurchflusses durch das Leitungssystem und eine Steuerungseinrichtung zur Steuerung des elektrischen Ventils mit einem Eingabemodul aufweist, und wobei das elektrische Ventil zumindest einen definierten Schließzustand und zumindest einen definierten ersten Öffnungszustand hat; Darüber hinaus git es ein Verfahren zur Steuerung eines Wasserberieselungssystems einer handgeführten Bodenverdichtungsmaschine mit einem elektrischen Ventil.

## Beschreibung

Die Erfindung betrifft eine handgeführte Bodenverdichtungsmaschine mit einem Wasserberieselungssystem sowie ein Verfahren zur Steuerung eines Wasserberieselungssystems einer handgeführten Bodenverdichtungsmaschine

Aus dem Stand der Technik sind Wasserberieselungssysteme für handgeführte Bodenverdichtungsmaschinen bekannt. Die DE 10 2017 000 951 A1 beschreibt eine handgeführte Bodenverdichtungswalze mit verschiedenen Modi einer Berieselungseinrichtung. Die DE 10 2019 000 966 A1 offenbart Auslassdüsen einer Berieselungseinrichtung einer fahrbaren Bodenbearbeitungsmaschine.

Aufgabe der Erfindung ist es, eine handgeführte Bodenverdichtungsmaschine mit einem Wasserberieselungssystem und ein Verfahren zur Steuerung eines Wasserberieselungssystems einer handgeführten Bodenverdichtungsmaschine anzugeben, welche gegenüber dem Stand der Technik verbessert sind, insbesondere einen verbesserten Bedienkomfort für einen Bediener aufweisen.

Die Aufgabe wird mit einer handgeführten Bodenverdichtungsmaschine mit Wasserberieselungssystem und einem Verfahren gemäß den unabhängigen Ansprüchen gelöst. Bevorzugte Weiterbildungen sind in den abhängigen Ansprüchen angegeben.

Ein erster Aspekt der Erfindung betrifft eine handgeführte Bodenverdichtungsmaschine mit einem Wasserberieselungssystem. Das Wasserberieselungssystem weist eine Wasserberieselungseinrichtung, einen Wassertank, welcher mit einem Leitungssystem mit der Wasserberieselungseinrichtung verbunden ist, ein elektrisches Ventil zur Steuerung eines Wasserdurchflusses durch das Leitungssystem und eine Steuerungseinrichtung zur Steuerung des elektrischen Ventils mit einem Eingabemodul auf. Das elektrische Ventil ist derart ausgebildet, dass es zumindest einen definierten Schließzustand und zumindest einen definierten ersten Öffnungszustand hat bzw. einnehmen kann. Zwischen dem definierten Schließzustand und dem definierten ersten Öffnungszustand kann vorzugsweise zumindest ein zweiter Öffnungszustand liegen bzw. das elektrische Ventil kann derart ausgebildet sein, dass es ergänzend zur Einnahme des definierten Schließzustandes und des definierten ersten Öffnungszustandes die Einnahme eines definierten zweiten Öffnungszustandes ermöglicht bzw. einnehmen kann. Das elektrische Ventil bezeichnet insbesondere ein durch elektrische Energie bzw. Bestromung ausgehend von einem Ausgangszustand des Ventils betätigbares bzw. verstellbares Ventil. Es kann vorgesehen sein, dass das elektrische Ventil derart ausgebildet ist, dass es im stromlosen bzw. unbestromten Zustand, beispielsweise vermittels einer Federbeaufschlagung, stets den einen Ausgangszustand, insbesondere einen, ganz besonders den definierten, Schließzustand, einnimmt.

Ein weiterer Aspekt der Erfindung betrifft ein Verfahren zur Steuerung eines Wasserberieselungssystems einer handgeführten Bodenverdichtungsmaschine, insbesondere nach einer der hierin beschriebenen Ausführungsformen, mit einem elektrischen Ventil zur Steuerung eines Wasserdurchflusses in dem Wasserberieselungssystem und einer Steuerungseinrichtung mit Eingabemodul zur Steuerung des elektrischen Ventils. Das Verfahren umfasst ein Verdichten eines Bodens mit der handgeführten Bodenverdichtungsmaschine, ein Einstellen eines Wasserdurchflusses durch das elektrische Ventil mit der Steuerungseinrichtung sowie ein Berieseln zumindest einer Komponente der handgeführten Bodenverdichtungsmaschine und/oder des Bodens mit dem Wasserberieselungssystem.

Unter dem Begriff elektrisches Ventil soll ein elektrisch ansteuerbares Bauteil zur Regulierung des Durchflusses eines Fluids, insbesondere von Wasser, verstanden werden. Das elektrische Ventil kann mehrere Elemente in Kombination umfassen, insbesondere eine Vielzahl elektrischer Ventile oder elektrische Absperrhähne. Unter den Begriff elektrisches Ventil sollen auch Ventile fallen, welche sowohl mechanisch als auch elektrisch ansteuerbar sind.

Das Wasserberieselungssystem umfasst die Gesamtheit aller zur Berieselung der handgeführten Bodenverdichtungsmaschine und/oder des Bodens benötigten Elemente. Insbesondere umfasst das Wasserberieselungssystem sowohl Elemente zur Führung des Wassers als auch Elemente zur Steuerung der Führung des Wassers. Das Wasserberieselungssystem umfasst auch Elemente zur Versorgung mit elektrischer Energie, insbesondere eine elektrische Energiequelle, ganz besonders eine Speichervorrichtung für elektrische Energie, wie beispielsweise eine Batterie.

Die Wasserberieselungseinrichtung umfasst insbesondere Elemente, welche die konkrete Form oder Position der Berieselung definieren, beispielsweise eine oder mehrere Düsen, insbesondere Druckdüsen.

Bei besonders bevorzugten Ausführungsformen ist die handgeführte Bodenverdichtungsmaschine ein Vibrationsstampfer, eine Vibrationsplatte oder eine handgeführte Walze. Die handgeführte Bodenverdichtungsmaschine kann Maschinen mit zumindest einer Schwingungserregungseinrichtung, insbesondere einen Unwuchterreger mit einer rotierenden Unwucht, umfassen. Als Primärantriebsaggregat kann die handgeführte Bodenverdichtungsmaschine einen Verbrennungsmotor und/oder einen elektrischen Motor aufweisen.

Die handgeführte Bodenverdichtungsmaschine kann einen Handgriff umfassen. Der Handgriff ist insbesondere zur Führung der Maschine geeignet. Mittels des Handgriffs kann eine Arbeitsrichtung der handgeführten Bodenverdichtungsmaschine vorgegeben werden. Typischerweise ist der Handgriff Teil einer Führungseinrichtung, insbesondere eines Führungsbügels oder einer Führungsdeichsel. Zwischen dem Handgriff, insbesondere des Kontaktbereichs des Bedieners an dem Handgriff, und Verdichtungselementen der handgeführten Bodenverdichtungsmaschine kann eine Schwingungsentkopplungseinrichtung, insbesondere umfassend ein flexibles Material, vorgesehen sein. Die Schwingungsentkopplungseinrichtung kann beispielsweise ein oder mehrere Elastomerelemente umfassen.

In bevorzugten Ausführungsformen weist die Wasserberieselungseinrichtung eine Vielzahl von Berieselungseinheiten, insbesondere Düsen, ganz besonders Druckdüsen, auf. Bei den Berieselungseinheiten kann es sich funktional insbesondere um Wasserauslässe handeln, über die Wasser aus der Bodenverdichtungsmaschine nach außen hin austritt. Es kann bevorzugt vorgesehen sein, dass die Wasserberieselungseinrichtung in Vorwärts- und in Rückwärtsrichtung, vorzugsweise in jeder möglichen Arbeitsrichtung, zumindest eine Berieselungseinheit aufweist. In Ausführungsformen können einzelne Berieselungseinheiten der Wasserberieselungseinrichtung mit der Steuerungseinrichtung, insbesondere individuell oder in Gruppen, ansteuerbar sein. Die Berieselungseinheiten können derart ausgebildet sein, dass Wasser flächig auf eine Komponente der handgeführten Bodenverdichtungsmaschine oder auf eine Bodenfläche, insbesondere auf eine Arbeitsfläche der handgeführten Bodenverdichtungsmaschine, ausgebracht wird.

Der Wassertank ist mit der Wasserberieselungseinrichtung über ein Leitungssystem verbunden. Diese kann dazu geeignete Rohr- und/oder Schlauchleitungen umfassen. Bevorzugt ist der Wassertank in einer Arbeitskonfiguration bei bestimmungsgemäßer Verwendung weiter vom Erdmittelpunkt entfernt als die Wasserberieselungseinrichtung. Er ist mit anderen Worten bevorzugt in Vertikalrichtung oberhalb der Wasserberieselungseinrichtung, insbesondere zumindest des oder der Wasserauslässe, an der Bodenverdichtungsmaschine angeordnet. Dies ermöglicht insbesondere vorteilhaft einen schwerkraftgetriebenen Betrieb des Wasserberieselungssystems, ohne dass eine zusätzliche Wasserpumpe erforderlich ist.

Es kann vorgesehen sein, dass das Wasserberieselungssystem eine Pumpe, insbesondere eine elektrische bzw. elektrisch angetriebene Pumpe, aufweist. Die Pumpe kann das Wasser aus dem Wassertank zu der Wasserberieselungseinrichtung pumpen, insbesondere entgegen der Erdanziehungskraft und/oder unter Druck. Bevorzugt wird die Pumpe durch die Steuerungseinrichtung gesteuert. Insbesondere kann die Steuerungseinrichtung die Pumpe ein- oder ausschalten oder eine Pumpleistung, beispielsweise einen Fördervolumenstrom und/oder einen Förderdruck, einstellen. Typischerweise kann die Pumpleistung in zumindest einer Zwischenstufe zwischen einer minimalen Pumpleistung und einer maximalen Pumpleistung oder stufenlos eingestellt werden. In Ausführungsformen ersetzt die Pumpe das elektrische Ventil, sodass der Wasserdurchfluss durch das Leitungssystem durch die Pumpe gesteuert, insbesondere geregelt, wird. Bei der Pumpe handelt es sich somit insbesondere um eine Wasserpumpe. Es ist auch möglich, anstelle der Wasserpumpe eine Luftpumpe zu nutzen, mit der im Wassertank ein Überdruck erzeugt werden kann, aufgrund dessen das Wasser aus dem Wassertank herausgedrückt wird. Der Abfluss aus dem Wassertank kann dann ebenfalls durch das elektrische Ventil gesteuert und/oder geregelt werden.

Die handgeführte Bodenverdichtungsmaschine kann eine Batterie aufweisen, welche zumindest die Steuerungseinrichtung und das elektrische Ventil oder die elektrische Pumpe mit elektrischer Energie versorgt. In weiter bevorzugten Ausführungsformen der Erfindung ist die handgeführte Bodenverdichtungsmaschine derart ausgebildet, dass sie vollelektrisch angetrieben wird. Eine solche Bodenverdichtungsmaschine wird ausschließlich mittels, insbesondere aus einem mitgeführten Energiespeicher für elektrische Energie bezogener, elektrischer Energie angetrieben. Bei diesen Maschinen wird das Primärantriebsaggregat somit aus einem oder mehreren Elektromotoren gebildet, die insbesondere eine Schwingungserregungseinrichtung und, sofern vorhanden, eine oder mehrere Fluidpumpen und/oder Fahrantriebsmotoren antreiben. Es kann vorgesehen sein, dass durch das elektrische Primärantriebsaggregat ein oder mehrere hydraulische Kreisläufe und/oder hydraulisch betätigbare Stellglieder angetrieben werden. Dies kann beispielsweise eine hydraulische Phasenverstelleinrichtung einer oder mehrerer Unwuchteinrichtungen der Schwingungserregungseinrichtung sein.

Der Begriff Wasser umfasst auch wässrige Lösungen oder Emulsionen mit Wasser. Insbesondere kann das Wasser Additive aufweisen, welche physikalische, chemische oder biologische Eigenschaften des Wassers beeinflussen. Hierdurch kann exemplarisch der Gefrierpunkt des Wassers oder die Oberflächenspannung des Wassers beeinflusst werden. In Ausführungsformen kann ein Wachstum von Organismen, beispielsweise Algen, reduziert werden.

Bevorzugt ist das elektrische Ventil in der Nähe eines Anschlusses des Wassertanks an das Leitungssystem angeordnet. Insbesondere ist das elektrische Ventil vor einer Auftrennung bzw. stromaufwärts einer Verzweigungsstelle des Leitungssystems auf verschiedene Berieselungseinheiten der Wasserberieselungseinrichtung angeordnet. Dies kann vorteilhaft ein einfacheres Wasserberieselungssystem mit einer geringen Ventilzahl, insbesondere mit nur einem elektrischen Ventil, ermöglichen. Vor der Auftrennung des Leitungssystems auf verschiedene Berieselungseinheiten kann ein, insbesondere manueller, Absperrhahn angeordnet sein. Dieser erlaubt dem Bediener, beispielsweise zu Beginn oder zum Ende eines Arbeitseinsatzes, das Leitungssystem zu öffnen beziehungsweise zu schließen.

In Ausführungsformen verfügt das Wasserberieselungssystem über eine Vielzahl elektrischer Ventile. Insbesondere verfügt das Wasserberieselungssystem über 2, 3, 4, 5 oder mehr elektrische Ventile. In bevorzugten Ausführungsformen befindet sich im Leitungssystem zwischen jeder Berieselungseinheit und dem Wassertank zumindest ein elektrisches Ventil. In Ausführungsformen ist jeder Berieselungseinheit ein elektrisches Ventil zugeordnet, sodass ein Wasserfluss durch die Berieselungseinheit mit dem elektrischen Ventil für jede der Vielzahl der Berieselungseinheiten einzeln steuerbar ist. Es ist aber auch möglich, das elektrische Ventil derart auszubilden, dass es zusätzlich zu einer Sperrstellung bzw. dem Schließzustand eine erste Freigabestellung bzw. den ersten definierten Öffnungszustand aufweist, in der/dem Wasser durch eine erste Berieselungseinheit oder eine erste Gruppe von Berieselungseinheiten abfließen kann, und eine zweite Freigabestellung bzw. einen zweiten Öffnungszustand aufweist, in der/dem Wasser durch eine zweite Berieselungseinheit oder durch eine zweite Gruppe von Berieselungseinheiten abfließen kann. Die erste Berieselungseinheit oder die erste Gruppe von Berieselungseinheiten kann beispielsweise in eine Vorwärtsrichtung der Bodenverdichtungsmaschine gesehen vorn und insbesondere vor einer Bodenkontakteinrichtung der Bodenverdichtungsmaschine, beispielsweise einer Grundplatte oder einer Walzbandage, angeordnet sein. Die zweite Berieselungseinheit oder die zweite Gruppe von Berieselungseinheiten kann beispielsweise in eine Vorwärtsrichtung der Bodenverdichtungsmaschine gesehen hinten und insbesondere hinter einer Bodenkontakteinrichtung der Bodenverdichtungsmaschine, beispielsweise einer Grundplatte oder einer Walzbandage, angeordnet sein. Ergänzend oder alternativ kann das elektrische bzw. elektrisch betätigbare Ventil derart ausgebildet sein, dass es eine weitere Freigabestellung aufweist, in der Fluid aus alles Berieselungseinheit gemeinsam austreten kann bzw. ein Fluidaustritt aus allen Berieselungseinheiten gleichzeitig erfolgt.

Das elektrische Ventil kann ein elektromagnetisches Ventil oder ein elektromotorisches Ventil sein. Das elektromotorische Ventil kann typischerweise ein elektrischer Kugelhahn, eine elektrische Absperrklappe oder ein elektrisches Membranventil sein. Typischerweise ist das elektrische Ventil bei einer abgeschalteten handgeführten Bodenverdichtungsmaschine oder bei einer abgeschalteten Steuerungseinrichtung und/oder im unbestromten Zustand verschlossen. In Ausführungsformen weist das Wasserberieselungssystem elektrische Ventile unterschiedlicher Bauart auf, insbesondere elektromagnetische und elektromotorische Ventile. Dies ermöglicht vorteilhafte Eigenschaften der verschiedenen Ventiltypen zu kombinieren.

In bevorzugten Ausführungsformen verfügt das elektrische Ventil über eine Handersatzbetätigungseinrichtung, mit welcher das elektrische Ventil manuell ver- und/oder eingestellt werden kann, insbesondere bei einer stromlosen Steuerungseinrichtung. Dies kann vorteilhaft ermöglichen, den Wassertank bei einer abgeschalteten Steuerungseinrichtung oder einer abgeschalteten handgeführten Bodenverdichtungsmaschine zu entleeren, insbesondere zu Wartungs- oder Einlagerungszwecken. Bei einem Ausfall oder Defekt der Steuereinrichtung kann das Wasserberieselungssystem dennoch genutzt werden, indem der Bediener das Ventil mit der Handersatzbetätigungseinrichtung einstellt.

Der definierte Schließzustand des elektrischen Ventils ist typischerweise eine Einstellung des Ventils mit minimalem Durchflussquerschnitt. Vorzugsweise ist das elektrische Ventil in dem definierten Schließzustand geschlossen, sodass kein Wasser durch das Ventil fließen kann. Insbesondere in Kombination mit weiteren, auch manuell betätigbaren, Elementen wie Absperrhähnen oder einem oder mehreren anderen Ventilen kann es jedoch möglich sein, auch dann, wenn das elektrische Ventil im definierten Schließzustand ist, einen Wasserablass zu ermöglichen. Dies kann insbesondere den Einsatz einfacherer oder günstigerer elektrischer Ventile erlauben.

Der zumindest eine definierte erste Öffnungszustand ist typischerweise eine Einstellung des Ventils mit maximalem Durchflussquerschnitt. Das elektrische Ventil ist dann üblicherweise in einer Freigabeposition, die einen maximalen Fluiddurchtritt ermöglicht.

Der zweite Öffnungszustand des elektrischen Ventils ist eine Einstellung des Ventils mit einem Durchflussquerschnitt, welcher zwischen dem Durchflussquerschnitt des definierten Schließzustandes und dem Durchflussquerschnitt des definierten ersten Öffnungszustandes ist. In Ausführungsformen ist der zweite Öffnungszustand definiert, insbesondere ist der zweite Öffnungszustand mit einem festgelegten Durchflussquerschnitt verknüpft. Es ist aber auch möglich, dass der zweite Öffnungszustand innerhalb eines Verstellbereiches zwischen dem definierten Schließzustand und dem definierten ersten Öffnungszustand frei wählbar, gesteuert und/oder geregelt einstellbar ist. Dies kann beispielsweise dann hilfreich sein, wenn ein bestimmter Volumenstrom an das elektrische Ventil passierendem Wasser vorgegeben wird und/oder geregelt eingestellt und aufrechterhalten werden soll. Innerhalb des Verstellbereiches kann die Einstellung des wenigstens einen zweiten Öffnungszustandes stufenlos oder abgestuft erfolgen.

In typischen Ausführungsformen verfügt das elektrische Ventil über eine Vielzahl von zweiten Öffnungszuständen, insbesondere über 2, 3, 4, 5 oder mehr zweite Öffnungszustände bzw. Zwischenöffnungszustände. Typischerweise ist die Vielzahl der zweiten Öffnungszustände vordefiniert.

Vorzugsweise ist der Durchflussquerschnitt des zweiten Öffnungszustandes durch den Bediener mit der Steuereinrichtung stufenlos einstellbar. Insbesondere ist der Durchflussquerschnitt des zweiten Öffnungszustandes vom minimalen Durchflussquerschnitt bis zum maximalen Öffnungsquerschnitt stufenlos einstellbar. Der Begriff "stufenlos" kann hierbei auch Ausführungsformen mit einer sehr großen Zahl von definierten zweiten Öffnungszuständen umfassen, insbesondere mehr als 10, mehr als 20, oder mehr als 50 definierte zweiten Öffnungszustände.

Ein eingestellter Durchflussquerschnitt des zweiten Öffnungszustandes kann durch den Bediener in der Steuereinrichtung gespeichert und zu einem erneuten Aufruf bereitgehalten werden. Insbesondere kann hierdurch der Bediener mit der Steuereinrichtung auf einen eingestellten Wert des zweiten Öffnungszustandes, welcher exemplarisch auf bestimmte Umgebungsparameter oder Betriebsparameter optimiert ist, zurückgreifen.

In Ausführungsformen weist die handgeführte Bodenverdichtungsmaschine ein elektrisches Additivventil auf, zur Steuerung, insbesondere Regelung, eines Additivdurchflusses durch das Leitungssystem. Insbesondere regelt das elektrische Ventil den Wasserdurchfluss durch das Leitungssystem und das elektrische Additivventil den Additivdurchfluss durch das Leitungssystem. Wasser und Additiv können über eine, insbesondere passive, Mischvorrichtung des Leitungssystems, beispielsweise einen statischen Mischer, vermischt werden.

Das elektrische Ventil kann ein Mischventil sein, wobei eine Leitung von dem Wassertank und eine Leitung von einem Additivtank zu dem Mischventil führen. Das Mischventil erlaubt eine Einstellung des Mischverhältnisses von Wasser und Additiv. Auch ist der Einsatz zweier Einzelventile zu Mischzwecken möglich.

Es ist möglich, dass die handgeführte Bodenverdichtungsmaschine einen Sensor zur Bestimmung eines Umgebungsparameters oder eines Betriebsparameters der handgeführten Bodenverdichtungsmaschine aufweist. Typischerweise wird ein Messwert des Sensors an die Steuerungseinrichtung über eine geeignete Signalübertragungsstrecke, welche kabellos oder auch kabelgebunden sein kann, übermittelt. Der Betriebsparameter kann beispielsweise ein Ist-Betriebsparameter oder ein Soll-Betriebsparameter sein. Es kann vorgesehen sein, dass die Steuerungseinrichtung die Daten, insbesondere Sensordaten oder Soll-Daten von einer Steuerung der handgeführten Bodenverdichtungsmaschine, empfängt.

Bei dem Betriebsparameter kann es sich beispielsweise um eine Temperatur der handgeführten Bodenverdichtungsmaschine, insbesondere eine Temperatur einer Grundplatte der handgeführten Bodenverdichtungsmaschine, eine Einstellung der handgeführten Bodenverdichtungsmaschine, einen Füllstand eines Betriebsmitteltankes, exemplarisch eines Kraftstofftanks, oder einen Ladestand einer Batterie der handgeführten Bodenverdichtungsmaschine handeln. Der Betriebsparameter kann einen Schwingungswert, insbesondere eine Schwingungsfrequenz, der handgeführten Bodenverdichtungsmaschine umfassen. Der Betriebsparameter kann insbesondere alternativ oder ergänzend einen Füllstand des Wassertanks oder des Additivtanks umfassen, wobei typischerweise der Füllstand des Wassertanks oder des Additivtanks ein relativer oder ein absoluter Füllstand des Wassertanks oder des Additivtanks ist.

Ergänzend oder alternativ kann es vorgesehen sein, dass der Betriebsparameter eine Arbeitsrichtung oder eine Arbeitsgeschwindigkeit der handgeführten Bodenverdichtungsmaschine umfasst.

In Ausführungsformen umfasst der Füllstand des Wassertanks einen Füllstandschwellenwert, wobei ein Unterschreiten des Füllstandschwellenwert mit einem leeren oder aufzufüllenden Wassertank verbunden wird und ein Überschreiten des Füllstandschwellenwert mit einem vollen Wassertank verbunden wird.

In typischen Ausführungsformen umfasst der Umgebungsparameter eine Temperatur oder eine Luftfeuchtigkeit einer Umgebungsluft; eine Temperatur oder eine Feuchtigkeit eines Bodens; oder ein Verdichtungsgrad des Bodens. Der Umgebungsparameter kann einen Typ des Bodens umfassen.

In Ausführungsformen verfügt die handgeführten Bodenverdichtungsmaschine, exemplarisch die Steuerungseinrichtung, über eine Schnittstelle zur Kommunikation mit externen Sensoren, insbesondere zum Empfang von Sensordaten.

In bevorzugten Ausführungsformen ist der Sensor ein elektrischer Sensor, in welchem typischerweise eine Parametergröße des Betriebsparameters oder des Umgebungsparameters mit einem bestimmten Strom oder einer bestimmten Spannung verknüpft ist. Der Sensor kann ein digitaler Sensor sein, welcher ein Messsignal als digitale Größe übermittelt.

Es ist bevorzugt, wenn die handgeführte Bodenverdichtungsmaschine einen Füllstandsensor zur Bestimmung des Füllstandes des Wassertanks oder des Additivtanks aufweist. Der Füllstandsensor kann in das elektrische Ventil integriert ausgebildet sein. Insbesondere kann der Füllstand des Wassertanks oder des Additivtanks durch einen gemessenen Wasserdruck oder Additivdruck an dem elektrischen Ventil bestimmt werden.

Bevorzugt steuert, insbesondere regelt, die Steuerungseinrichtung das elektrische Ventil in Abhängigkeit des zumindest einen Umgebungsparameters oder des zumindest einen Betriebsparameters der handgeführten Bodenverdichtungsmaschine. Typischerweise wird das elektrische Ventil bei Umgebungsparametern oder Betriebsparametern, welche mit einem größeren Wasserbedarf verbunden sind, weiter geöffnet als bei Umgebungsparametern oder Betriebsparametern, die mit einem geringeren Wasserbedarf verbunden sind..

Die Steuerungseinrichtung steuert, insbesondere regelt, das elektrische Ventil bevorzugt automatisch in Abhängigkeit des zumindest einen Umgebungsparameters oder des zumindest einen Betriebsparameters der handgeführten Bodenverdichtungsmaschine. Insbesondere ändert die Steuerungseinrichtung eine Einstellung des elektrischen Ventils automatisch, wenn sich ein Umgebungsparameter oder ein Betriebsparameter ändert. Dies erlaubt vorteilhaft einen optimierten Betrieb des Wasserberieselungssystem auch bei sich ändernden Umgebungsparametern oder Betriebsparametern. Die Steuerungseinrichtung kann, insbesondere über das Eingabemodul, dem Bediener eine optimale Einstellung des Wasserberieselungssystems anzeigen. Der Bediener kann dann der Einstellung folgen und diese selbst vornehmen, oder durch eine Bestätigungsinteraktion eine Änderung der Einstellung akzeptieren. Die Steuereinrichtung kann verschiedene Regelverfahren umfassen, insbesondere zur Auswahl durch den Bediener.

Exemplarisch steuert die Steuerungseinrichtung das elektrische Ventil in Abhängigkeit einer Grundplattentemperatur der Grundplatte der handgeführten Bodenverdichtungsmaschine. Die Steuerungseinrichtung kann über Schwellenwerte für die Grundplattentemperatur der Grundplatte der handgeführten Bodenverdichtungsmaschine das elektrische Ventil steuern. Wird ein erster Schwellenwert der Grundplattentemperatur überschritten, vergrößert die Steuerungseinrichtung den Wasserdurchfluss durch die Wasserberieselungseinrichtung, insbesondere durch eine Vergrößerung des Durchflussquerschnitts des elektrischen Ventils, oder, in Ausführungsformen, durch eine Vergrößerung der Pumpleistung der Pumpe. Zusätzlich kann bei einem Unterschreiten eines zweiten Schwellenwerts die Steuerungseinrichtung den Wasserdurchfluss durch die Wasserberieselungseinrichtung verringern, insbesondere durch eine Verkleinerung des Durchflussquerschnitts des elektrischen Ventils, oder, in Ausführungsformen, durch eine Verkleinerung der Pumpleistung der Pumpe. Für andere Umgebungsparameter und Betriebsparameter, wie auch oben genannt, kann die Steuerungseinrichtung analog den Wasserdurchfluss durch die Wasserberieselungseinrichtung steuern.

Alternativ oder zusätzlich kann die Steuerungseinrichtung eine Referenztabelle und/oder Kennfeld aufweisen, welche/s für Werte des Umgebungsparameters oder des Betriebsparameters eine Einstellung der Wasserberieselungseinrichtung, insbesondere des elektrischen Ventils oder der Pumpe, angibt.

Die Steuerungseinrichtung kann über gleichartige Steuerungsverfahren, wie oben für die Grundplattentemperatur beschrieben, für andere oder weitere Umgebungsparameter oder Betriebsparameter verfügen.

In typischen Ausführungsformen weist die Steuerungseinrichtung ein Prognosemodul zur Prognose zumindest eines Betriebsparameters auf. Das Prognosemodul kann einen aktuellen Wert eines Betriebsparameters oder einen vergangenen Wert des Betriebsparameters oder eine Veränderung des aktuellen Werts des Betriebsparameters, exemplarisch als erste zeitliche Ableitung, nutzen, um eine Prognose für einen zukünftigen Wert des Betriebsparameters zu erstellen. Insbesondere extrapoliert die Steuerungseinrichtung eine Entwicklung des Werts des Betriebsparameters aus der Vergangenheit in die Zukunft.

Bevorzugt kann die Steuerungseinrichtung Prognosen für Umgebungsparameter von einem externen Gerät empfangen.

Exemplarisch prognostiziert das Prognosemodul einen zukünftigen Wasserverbrauch. Insbesondere vergleicht das Prognosemodul den zukünftigen Wasserverbrauch mit dem Füllstand des Wassertanks und prognostiziert eine Reichweite des Wassers im Wassertank, beispielsweise als verbleibende Arbeitszeit.

In Ausführungsformen prognostiziert das Prognosemodul eine Reichweite des Wassers im Wassertank für verschiedene Einstellungen des Wasserberieselungssystems. Dies kann einem Bediener ermöglichen eine Einstellung des Wasserberieselungssystem mit einer passenden Reichweite für ein Arbeitsziel oder eine definierte Arbeitszeit zu wählen.

In bevorzugten Ausführungsformen weist die handgeführte Bodenverdichtungsmaschine eine Ventilzustandsanzeige zum Anzeigen eines Zustands des elektrischen Ventils auf. Der Zustand des elektrischen Ventils umfasst typischerweise einen Öffnungsgrad des elektrischen Ventils, eine grundsätzliche Funktionalität (Defektfreiheit) des elektrischen Ventils oder einen Defektzustand des elektrischen Ventils. Die Ventilzustandsanzeige kann eine visuelle oder eine akustische Anzeige umfassen.

Insbesondere kann die akustische Anzeige ein jeweils unterschiedliches akustisches Signal für unterschiedliche Zustände des elektrischen Ventils, exemplarisch den definierten Schließzustand, den definierten ersten Öffnungszustand und den zweiten Öffnungszustand umfassen.

Die visuelle Anzeige kann über ein Zahlendisplay, insbesondere zum Anzeigen eines Öffnungsgrades, oder eine Signallampe, insbesondere zum Anzeigen diskreter Ventilzustände, exemplarisch eines Defektzustandes, verfügen. Die Signallampe kann über verschiedene Farbsignale oder Intensitätssignale verschiedene Zustände darstellen.

Die handgeführte Bodenverdichtungsmaschine kann eine elektrische Füllstandsanzeige aufweisen. Die elektrische Füllstandsanzeige zeigt den Füllstand des Wassertanks an. In Ausführungsformen mit einem Additivtank kann die elektrische Füllstandsanzeige alternativ oder zusätzlich einen Füllstand eines Betriebsmitteltanks oder des Additivtanks anzeigen. Die elektrische Füllstandsanzeige kann eine visuelle oder eine akustische Anzeige umfassen. Zusätzlich zu den oben bezüglich der Ventilzustandsanzeige beschriebenen Eigenschaften, kann die elektrische Füllstandsanzeige bei Unterschreiten eines Schwellenwerts, beispielsweise einer minimalen Wassermenge im Wassertank, ein visuelles oder akustisches Warnsignal anzeigen.

In bevorzugten Ausführungsformen weist die handgeführte Bodenverdichtungsmaschine eine Zustandsanzeige des Wasserberieselungssystems auf. Insbesondere umfasst die Zustandsanzeige die elektrische Füllstandsanzeige oder die Ventilzustandsanzeige. Die Zustandsanzeige ist typischerweise als visuelle oder akustische Anzeige ausgebildet. Die Zustandsanzeige kann einen Bildschirm oder eine Signalleuchtenanordnung zur Anzeige des Zustands des Wasserberieselungssystems umfassen. Typischerweise ist eine visuelle Anzeige der Zustandsanzeige in einem Sichtbereich des Bedieners bei Betrieb der handgeführten Bodenverdichtungsmaschine angebracht.

Typischerweise umfasst die Zustandsanzeige eine Eingabeschnittstelle, insbesondere zur Auswahl darzustellender Betriebs- oder Umgebungsparameter oder darzustellender Zustände des Wasserberieselungssystems.

In Ausführungsformen weist die handgeführte Bodenverdichtungsmaschine eine Schnittstelle zur Kommunikation mit einem externen Gerät auf. Als Zustandsanzeige wird dann die Schnittstelle zur Kommunikation mit dem externen Gerät betrachtet, wohingegen das eigentliche Anzeigen des Zustandes auf dem externen Gerät stattfindet. Die Zustandsanzeige wird durch den Bediener mit dem externen Gerät, typischerweise kabellos oder über eine Steckverbindung, verbunden. Das externe Gerät kann insbesondere ein Handgerät, exemplarisch ein Tablet-Computer, ein Smartphone oder ein anderes Kommunikationsgerät sein. Der Zustand des Wasserberieselungssystems kann mittels einer Applikation auf dem Handgerät dargestellt werden.

Das Eingabemodul kann Eingabeschnittstellen aufweisen. Typischerweise umfassen die Eingabeschnittstellen Schalter, exemplarisch Dreh-, Kipp-, Drück- oder Drehdrückschalter, oder Regler. Mit den Eingabeschnittstellen können Einstellungen des Wasserberieselungssystems geändert werden oder das Wasserberieselungssystem eingeschaltet oder ausgeschaltet werden.

In Ausführungsformen weist das Eingabemodul eine Schnittstelle zur Kommunikation mit einem externen Gerät auf. Als Eingabemodul wird dann die Schnittstelle zur Kommunikation mit dem externen Gerät betrachtet, wohingegen die eigentliche Eingabe durch eine Benutzerinteraktion an dem externen Gerät stattfindet. Insbesondere weist das Eingabemodul eine Schnittstelle zur Kommunikation mit einem Handgerät, exemplarisch einem Tablet-Computer, einem Smartphone oder einem anderen Kommunikationsgerät, auf. Die Eingabe auf dem externen Gerät kann mittels einer Applikation erfasst werden.

In bevorzugten Ausführungsformen ist die Zustandsanzeige in das Eingabemodul integriert. Insbesondere bilden die Zustandsanzeige und das Eingabemodul eine physische Einheit, beispielsweise mit einem gemeinsamen Gehäuse, welche auch als Steuereinheit bezeichnet werden kann, zur Interaktion des Bedieners mit dem Wasserberieselungssystem.

In Ausführungsformen kann das Eingabemodul oder die Zustandsanzeige, insbesondere die Steuereinheit, als berührungsempfindlicher Bildschirm ("Touchscreen") ausgeführt sein. Dies ermöglich vorteilhaft eine dynamische Darstellung relevanter Zustände und Einstellungen, insbesondere nach den Anforderungen des Bedieners.

In typischen Ausführungsformen ist das Eingabemodul oder die Zustandsanzeige an dem Handgriff befestigt. Das Eingabemodul oder die Zustandsanzeige kann integral in den Handgriff eingebracht sein. Zwischen dem Eingabemodul oder der Zustandsanzeige und dem Handgriff kann ein schwingungsdämpfendes Element angeordnet sein.

Bevorzugt ist das elektrische Ventil der handgeführten Bodenverdichtungsmaschine bei einer abgeschalteten handgeführten Bodenverdichtungsmaschine oder bei einem abgeschalteten Wasserberieselungssystem geschlossen. Insbesondere wird das elektrische Ventil bei einem Ausschalten der handgeführten Bodenverdichtungsmaschine oder des Wasserberieselungssystems geschlossen. Dies verhindert vorteilhaft ein "Leerlaufen" des Wassertanks außerhalb des Betriebes der handgeführten Bodenverdichtungsmaschine. Wie bereits oben beschrieben, kann das elektrische Ventil über eine Handersatzbetätigung, mit welcher das elektrische Ventil manuell geöffnet werden kann, verfügen. Dies erlaubt vorteilhaft eine Leerung des Wassertanks vor einer Lagerung oder, bei besonders niedrigen Temperaturen, zur Vermeidung eines Vereisens des Wassers.

Typischerweise weist die handgeführte Bodenverdichtungsmaschine ein Gehäuse auf. Das Gehäuse kann ein Gitter, einen Rahmen oder eine durchgehende Umhausung, beispielsweise mit Verkleidungsplatten wie Blechen oder Paneelen, eine Haube oder ähnliches umfassen. Insbesondere schützt das Gehäuse Komponenten der handgeführten Bodenverdichtungsmaschine vor mechanischer Einwirkung von außen. In typischen Ausführungsformen ist der Wassertank und das elektrische Ventil im Inneren des Gehäuses, insbesondere geschützt vor mechanischen Einwirkungen von außen, angeordnet.

Das Gehäuse kann verstellbar ausgebildet sein, beispielsweise zwischen einer geschlossenen Schutzposition und einer geöffneten Wartungsposition. Dazu kann das Gehäuse insbesondere verschwenkbar an der übrigen Bodenverdichtungsmaschine gelagert sein. Insbesondere bei vergleichsweise größeren und damit schweren Gehäusen kann eine, insbesondere elektromotorisch angetriebene, Antriebseinrichtung zur Verstellung des Gehäuses vorgesehen sein.

Typischerweise weist ein Verfahren zur Steuerung eines Wasserberieselungssystems einer handgeführten Bodenverdichtungsmaschine, insbesondere nach den hierin beschriebenen Ausführungsformen, ein Verdichten eines Bodens mit der handgeführten Bodenverdichtungsmaschine, ein Einstellen eines Wasserdurchflusses durch das elektrische Ventil mit der Steuerungseinrichtung und ein Berieseln zumindest einer Komponente der handgeführten Bodenverdichtungsmaschine oder des Bodens mit dem Wasserberieselungssystem, auf.

Bevorzugt wird der Wasserdurchfluss durch das elektrische Ventil anhand von zumindest einem Wert eines Sensors eingestellt.

Typischerweise ist der Wert des Sensors, anhand dessen das elektrische Ventil eingestellt wird, ein Wert eines Umgebungs- oder Betriebsparameters, insbesondere einer Temperatur, einer Feuchtigkeit oder eines Füllstandes eines Wassertanks.

In bevorzugten Ausführungsformen erfolgt das Einstellen des Wasserdurchflusses stufenlos oder mit zumindest einem zweiten Öffnungszustand zwischen einem definierten Schließzustand und einem definierten ersten Öffnungszustand.

Das Verfahren kann ein Anzeigen eines Zustandes des Wasserberieselungssystems, insbesondere des Füllstandes des Wassertanks oder eines Öffnungszustandes des elektrischen Ventils, umfassen.

Typischerweise umfasst das Verfahren ein Erfassen von Umgebungsparametern oder Betriebsparametern und ein Prognostizieren zukünftiger Umgebungsparameter oder Betriebsparameter.

Das Verfahren kann ein Einstellen des zumindest einem zweiten Öffnungszustand, und insbesondere ein Abspeichern des eingestellten zweiten Öffnungszustandes, umfassen.

Das Verfahren kann ein Verbinden eines externen Geräts mit der handgeführten Bodenverdichtungsmaschine umfassen, insbesondere zu einem Einstellen der handgeführten Bodenverdichtungsmaschine oder zu einer Anzeige eines Zustandes der handgeführten Bodenverdichtungsmaschine.

Das Verfahren kann hierin beschriebene Handlungen, insbesondere Steuerhandlungen der handgeführten Bodenverdichtungsmaschine oder deren Steuereinrichtung umfassen.

In typischen Ausführungsformen umfasst eine handgeführte Bodenverdichtungsmaschine eine Steuerungseinrichtung zur Ausführung des Verfahrens nach den hierin beschriebenen Ausführungsformen.

Mit der Erfindung werden handgeführte Bodenverdichtungsmaschinen mit einem verbesserten Wasserberieselungssystem erreicht. Insbesondere erlaubt ein elektrisches Ventil mit einer Steuerungseinrichtung eine Integration des Wasserberieselungssystem in eine Gesamtsteuerung der handgeführten Bodenverdichtungsmaschine, eine verbesserte Einstellung des Wasserberieselungssystems, insbesondere bei sich verändernden Betriebs- oder Umgebungsparametern, und eine ergonomisch verbesserte Bedienung des elektrischen Ventils durch den Bediener. Durch das elektrische Ventil und die Steuerung des elektrischen Ventils durch eine Steuerungseinrichtung mit Eingabemodul können das elektrische Ventil und der Wassertank innerhalb eines Gehäuses der handgeführten Bodenverdichtungsmaschine angeordnet sein und somit vor externer Einwirkung abgeschirmt werden.

Nachfolgend wird die Erfindung anhand der beiliegenden Zeichnungen näher erläutert. Es zeigen schematisch:
- Fig. 1a: eine erfindungsgemäße Bodenverdichtungsmaschine;
- Fig. 1b: eine weitere Ausführungsform der erfindungsgemäßen Bodenverdichtungsmaschine;
- Fig. 1c: eine weitere Ausführungsform der erfindungsgemäßen Bodenverdichtungsmaschine;
- Fig. 2: ein Eingabemodul einer erfindungsgemäßen Bodenverdichtungsmaschine;
- Fig. 3: eine weitere Ausführungsform der erfindungsgemäßen Bodenverdichtungsmaschine;
- Fig. 4: die Ausführungsform der Fig. 1b mit weiteren optionalen Merkmalen;
- Fig. 5: die Ausführungsform der Fig. 1c mit weiteren optionalen Merkmalen;
- Fig. 6: eine weitere Ausführungsform der erfindungsgemäßen Bodenverdichtungsmaschine;
- Fig. 7: eine Wasserberieselungseinrichtung einer erfindungsgemäßen Bodenverdichtungsmaschine;
- Fig. 8: eine schematische Darstellung eins erfindungsgemäßen Verfahrens, und
- Fig. 9: eine schematische Darstellung eines Ausführungsbeispiels eines elektrischen Ventils.

Nachfolgend werden typische Ausführungsbeispiele anhand der Figuren beschrieben, wobei die Erfindung nicht auf die Ausführungsbeispiele beschränkt ist. Vielmehr wird der Umfang der Erfindung durch die Ansprüche bestimmt. Bei der Beschreibung der Ausführungsformen werden unter Umständen in verschiedenen Figuren und für verschiedene Ausführungsformen gleiche Bezugszeichen für gleiche oder ähnliche Teile verwendet, um die Beschreibung übersichtlicher zu gestalten. Dies bedeutet jedoch nicht, dass entsprechende Teile der Erfindung auf die in den Ausführungsformen dargestellten Varianten beschränkt sind. Teilweise werden Merkmale, welche bereits im Zusammenhang mit anderen Figuren beschrieben wurden, der Übersichtlichkeit halber nicht nochmals beschrieben. Teilweise sind Merkmale, welche in einer Fig. mehrfach dargestellt sind, lediglich einmal mit Bezugszeichen gekennzeichnet.

Die Fig. 1a-1c zeigen erfindungsgemäße handgeführte Bodenverdichtungsmaschinen 100a-c.

Fig. 1a zeigt einen Vibrationsstampfer 100a. Fig. 1b zeigt eine Rüttelplatte 100b. Fig. 1c zeigt eine handgeführte Tandemwalze 100c. Im Folgenden werden die Ausführungsbeispiele der Fig. 1b und 1c detaillierter erläutert. Die Merkmale der Ausführungsbeispiele der Fig. 1b und 1c lassen sich analog in den Ausführungsbeispielen der Fig. 1a, 1b oder 1c finden.

Die handgeführte Bodenverdichtungsmaschine 100c der Fig. 1c kann eine Wasserberieselungseinrichtung mit zwei Berieselungseinheiten 11a und 11b umfassen. Eine erste Berieselungseinheit 11a ist in Arbeitsrichtung A an der Vorderseite der handgeführten Bodenverdichtungsmaschine 100c angeordnet. Eine zweite Berieselungseinheit 11b ist bezüglich der Arbeitsrichtung A an der Rückseite der handgeführten Bodenverdichtungsmaschine 100c angeordnet. Die Wasserberieselungseinrichtung ist über ein Leitungssystem 13 mit dem Wassertank 15 verbunden. In dem Leitungssystem 13 ist ein elektrisches Ventil 17 angeordnet, welches den Wasserdurchfluss durch das Leitungssystem 13 steuert. Die handgeführte Bodenverdichtungsmaschine 100c umfasst weiter eine Steuerungseinrichtung 1 zur Steuerung des elektrischen Ventils 17 mit einem Eingabemodul 2. Das Eingabemodul 2 ist an einem Handgriff 4 der handgeführten Bodenverdichtungsmaschine 100c befestigt. Zwischen dem Handgriff 4 und einem Gehäuse 5 der handgeführten Bodenverdichtungsmaschine 100c kann ein Schwingungsentkopplungsmodul 6 angeordnet sein. Die Steuerungseinrichtung 1 ist mit dem Eingabemodul 2 und dem elektrischen Ventil 17 über Kommunikationsleitungen 8 verbunden. Wassertank 15, Steuerungseinrichtung 1 und elektrisches Ventil 17 befinden sich im Inneren des Gehäuses 5.

Fig. 2 zeigt das Eingabemodul 2 im Detail. Das Eingabemodul 2 ist an dem schematisch dargestellten Handgriff 4 befestigbar. Das Eingabemodul 2 umfasst Eingabeschnittstellen 21, 22 zur Eingabe von Einstellungen oder Steuerbefehlen in die Steuerungseinrichtung. Der Drehschalter 21 ermöglicht eine stufenlose Einstellung eines Öffnungsquerschnitts des elektrischen Ventils, insbesondere zwischen einem definierten Schließzustand und einem definierten ersten Öffnungszustand. Der Drehschalter 21 kann als Dreh-Drückschalter ausgebildet sein. Durch ein Drücken des Dreh-Drückschalters kann exemplarisch zwischen Einstellmodi gewechselt werden, oder eine Einstellung gespeichert werden. Der Drückschalter 22 kann das Ein- oder Ausschalten eines Einstellungsmodus des Eingabemoduls ermöglichen. Exemplarisch kann zwischen einem manuellen und einem automatischen Steuerungsmodus der Steuerungseinrichtung gewechselt werden. Der Drückschalter 22 kann über ein Leuchtelement verfügen, welches eine Rückmeldung bezüglich der durch den Drückschalter einstellbaren Einstellung anzeigt. Insbesondere kann das Leuchtelement leuchten, wenn der mit dem Drückschalter 22 verbundene Steuerungsmodus aktiv ist.

Das Eingabemodul 2 umfasst eine Zustandsanzeige des Wasserberieselungssystems. Die Zustandsanzeige kann eine Signalleuchtenanordnung mit zwei Signalleuchten 23a, 23b und eine Füllstandsanzeige 24 umfassen. Die Signalleuchten 23a, 23b können ein Über- oder Unterschreiten eines Schwellenwerts, eine Präsenz eines Betriebszustandes oder einen Zustand des elektrischen Ventils anzeigen. Die Füllstandsanzeige 24 zeigt einen Füllstand des Wassertanks in exemplarisch 5 Stufen an. In nicht gezeigten Ausführungsformen kann die Füllstandsanzeige 24 als Segmentanzeige zur Anzeige einer Zahl oder im Wesentlichen stufenlos, exemplarisch mit einem Bildschirm mit hoher Auflösung, ausgeführt sein.

Die Fig. 3 zeigt eine alternative Ausführungsform der handgeführten Bodenverdichtungsmaschine 100c. Im Gegensatz zu den Ausführungsformen der Fig. 1c, 4 und 5, bei denen der Wassertank 15 oberhalb (in anderen Worten: weiter vom Boden entfernt) des Leitungssystem 13 angeordnet ist und das Wasser aufgrund der Erdanziehung zu den Berieselungseinheiten 11a, 11b fließt, ist in der Fig. 3 der Wassertank 15 unterhalb eines Teils des Leitungssystems 13 angebracht. Eine Pumpe 31 kann das Wasser aus dem Wassertank 15 in das Leitungssystem 13 fördern (pumpen). Die Pumpe 31 ist über Kommunikationsleitungen 8 mit der Steuerungseinrichtung 1 verbunden. Den Berieselungseinheiten 11a, 11b kann, jeweils, ein elektrisches Ventil 17 zugeordnet sein. Die Berieselungseinrichtungen können somit jeweils einzeln ansteuerbar sein.

Die Fig. 4 zeigt die handgeführte Bodenverdichtungsmaschine 100b der Fig. 1b schematisch mit zusätzlichen Elementen. Die zusätzlichen Elemente der Fig. 2, 3 und 5 können mit den Elementen der Fig. 4 kombiniert werden. Zugleich sind die zusätzlichen Elemente der Fig. 4 mit den handgeführten Bodenverdichtungsmaschinen der Fig. 1a, 1c, 2, 3, und 5 kompatibel. Zusätzlich zu dem Wassertank 15 kann die handgeführte Bodenverdichtungsmaschine 100c der Fig. 4 über einen Additivtank 45 verfügen. Der Wassertank 15 und der Additivtank 45 sind mit dem elektrischen Ventil 17 über das Leitungssystem verbunden. Das elektrische Ventil 17 kann ein Mischventil zum Mischen des Wassers aus dem Wassertank 15 und des Additivs aus dem Additivtank 45 umfassen.

Die Fig. 5 zeigt die handgeführte Bodenverdichtungsmaschine 100c der Fig. 1c mit zusätzlichen Elementen. Die handgeführte Bodenverdichtungsmaschine 100c kann Sensoren 51 zur Erfassung eines Umgebungsparameters, exemplarisch einer Bodentemperatur, oder eines Betriebsparameters, exemplarisch eines Füllstandes des Wassertanks 15, aufweisen. Die Sensoren sind über Kommunikationsleitungen 8 mit der Steuerungseinrichtung 1 verbunden.

Die Fig. 6 zeigt abstrahiert Elemente einer erfindungsgemäßen handgeführten Bodenverdichtungsmaschine und Beziehungen zwischen den Elementen. Das Wasserberieselungssystem der handgeführte Bodenverdichtungsmaschine umfasst zwei Leitungssysteme. Das Wasserleitungssystem kann Wasser aus dem Wassertank 15 zu den Berieselungseinheiten 11a führen. Im Wasserleitungssystem steuert zumindest ein elektrisches Ventil 17, in der Fig. 6 vier elektrische Ventile 17m den Wasserfluss in dem Wasserleitungssystem. Die elektrischen Ventile 17 werden über Kommunikationsleitungen durch die Steuerungseinrichtung 1 gesteuert. Jedes der elektrischen Ventile ist mit einer Kommunikationsleitung mit der Steuerungseinrichtung 1 verbunden und kann insbesondere einzeln angesteuert werden. Die Steuerungseinrichtung 1 kann eine elektronische Steuereinheit, insbesondere einen Mikrocontroller, umfassen. Die Steuerungseinrichtung kann Informationen, insbesondere Betriebs- und Umgebungsparameter empfangen. In der Fig. 6 kann die Steuerungseinrichtung 6 Positionsinformationen 61a durch einen Positionssensor, welcher insbesondere geeignet ist Informationen eines globalen Navigationssystems wie GPS oder Galileo zu verarbeiten, empfangen. Zusätzlich oder alternativ kann die Steuerungseinrichtung 6 Leistungsinformationen 61c, beispielsweise einer Batterie oder eines elektrischen Motors der handgeführten Bodenverdichtungsmaschine empfangen. Zusätzlich oder alternativ kann die Steuerungseinrichtung 6 Temperaturinformationen 61d, insbesondere von einem Thermometer, oder Füllstandinformationen 61e, insbesondere von einem Füllstandsensor empfangen. Die Steuerungseinrichtung 1 kann mit einem externen Gerät 61b, exemplarisch einem Computer, einem Tablet-Computer oder einem Smartphone, verbindbar sein. Die Steuerungseinrichtung 1 kann die Steuerungseinrichtung Eingaben von dem externen Gerät 61b empfangen und Zustände über das externe Gerät 61b anzeigen. Die Steuerungseinrichtung 1 kann Umgebungsinformationen oder einen Arbeitsplan von dem externen Gerät 61b empfangen.

Die Fig. 7 zeigt schematisch eine Wasserberieselungseinrichtung 70. Die Wasserberieselungseinrichtung 70 der Fig. 7 umfasst zwei Berieselungseinheiten 11a, 11b. Jede der Berieselungseinheiten 11a, 11b umfasst vier Düsen 71a-d und 71e-h. Im Ausführungsbeispiel der Fig. 7 ist jeder der Düsen 71a-h ein elektrisches Ventil zugeordnet. Somit kann jede der Düsen 71a-h von der Steuerungseinrichtung 1 einzeln gesteuert werden. In der Fig. 7 sind exemplarisch die Düsen 71b und 71g aktiv. Somit kann eine räumlich spezifische Berieselung erfolgen.

Die Fig. 8 zeigt ein Verfahren 800 zur Steuerung eines Wasserberieselungssystems einer handgeführten Bodenverdichtungsmaschine. Das Verfahren 800 umfasst ein Verdichten 810 eines Bodens mit der handgeführten Bodenverdichtungsmaschine; ein Einstellen 820 eines Wasserdurchflusses durch ein elektrisches Ventil mit einer Steuerungseinrichtung; und ein Berieseln 830 zumindest einer Komponente der handgeführten Bodenverdichtungsmaschine oder des Bodens mit dem Wasserberieselungssystem.

In Fig. 9 ist beispielhaft ein elektrisches Ventil 17 mit weiteren Einzelheiten dargestellt. Das elektrische Ventil kann beispielsweise ein mittels eines Elektromagneten 90 gesteuertes Ventil sein, dass zwischen einer Sperrposition 95 bzw. einem definierten Schließzustand und einer Freigabeposition 93 bzw. einem ersten Öffnungszustand verstellbar ist. Im Schließzustand wird ein Fluiddurchgang durch das elektrische Ventil 17 von einer Fluid- bzw. insbesondere Wasserzuführleitung 92 kommend hin zu einer Fluid- bzw. insbesondere Wasserabführleitung 91 blockiert. In der definierten ersten Freigabeposition 93 bzw. dem ersten Öffnungszustand ist das elektrische Ventil dagegen in einem Schaltzustand, in dem ein maximale Wasserdurchfluss ermöglicht wird bzw. der vom Ventil 17 freigegebene Öffnungsquerschnitt maximal ist. Dadurch, dass es sich bei dem elektrischen Ventil 17 um ein gesteuertes Ventil handelt, können auch eine oder mehrere zweite Öffnungzustände eingestellt werden, in denen der durch das Ventil 17 freigegebene Öffnungsquerschnitt zwischen einem vollständigen Verschluss und dem maximal freigegebenen Öffnungsquerschnitt gemäß dem ersten Öffnungszustand liegt.

Das elektrische Ventil kann mit einer Federbeaufschlagung 94 ausgestattet sein. Diese kann insbesondere derart ausgebildet sein, dass das Ventil bei unbestromtem Elektromagneten in den Schließzustand schaltet.

## Patentansprüche

1. Handgeführte Bodenverdichtungsmaschine (100a-c) mit elektrischem Wasserberieselungssystem, wobei das Wasserberieselungssystem aufweist:
eine Wasserberieselungseinrichtung (70);
einen Wassertank (15), welcher mit einem Leitungssystem (13) mit der Wasserberieselungseinrichtung (70) verbunden ist;
ein elektrisches Ventil (17) zur Steuerung eines Wasserdurchflusses durch das Leitungssystem (13);
eine Steuerungseinrichtung (1) zur Steuerung des elektrischen Ventils (17) mit einem Eingabemodul (2);
wobei das elektrische Ventil (17) zumindest einen definierten Schließzustand und zumindest einen definierten ersten Öffnungszustand hat.

2. Handgeführte Bodenverdichtungsmaschine (100a-c) nach Anspruch 1, wobei zwischen dem definierten Schließzustand und dem definierten ersten Öffnungszustand zumindest ein zweiter Öffnungszustand liegt.

3. Handgeführte Bodenverdichtungsmaschine (100a-c) nach Anspruch 2, wobei der zumindest eine zweite Öffnungszustand stufenlos einstellbar ist.

4. Handgeführte Bodenverdichtungsmaschine (100a-c) nach einem der vorhergehenden Ansprüche, wobei die handgeführte Bodenverdichtungsmaschine (100a-c) zumindest einen Sensor (51) zur Erfassung zumindest eines Umgebungsparameters und/oder zumindest eines Betriebsparameters aufweist, und insbesondere ein Wert des Sensors (51) an die Steuerungseinrichtung (1) übermittelt wird.

5. Handgeführte Bodenverdichtungsmaschine (100a-c) nach Anspruch 4, wobei der Sensor (51) ein Füllstandsensor (51) ist und der Betriebsparameter ein Füllstand (61e) des Wassertanks (15) ist.

6. Handgeführte Bodenverdichtungsmaschine (100a-c) nach Anspruch 5, wobei der Füllstandsensor (51) in das elektrische Ventil (17) integriert ist.

7. Handgeführte Bodenverdichtungsmaschine(100a-c) nach einem der Ansprüche 4 bis 6, wobei die Steuerungseinrichtung (1) das elektrische Ventil (17) in Abhängigkeit des zumindest einen Umgebungsparameters und/oder des zumindest einen Betriebsparameters der handgeführten Bodenverdichtungsmaschine (100a-c) steuert.

8. Handgeführte Bodenverdichtungsmaschine (100a-c) nach Anspruch 7, wobei der Betriebsparameter der handgeführten Bodenverdichtungsmaschine (100a-c) einen Verdichtungsgrad umfasst und/oder wobei der Umgebungsparameter eine Umgebungstemperatur, insbesondere eine Bodentemperatur oder eine Lufttemperatur, ist.

9. Handgeführte Bodenverdichtungsmaschine (100a-c) nach einem der Ansprüche 4 bis 8, wobei die Steuerungseinrichtung (1) über ein Prognosemodul zur Prognose des zumindest einen Betriebsparameters aufweist.

10. Handgeführte Bodenverdichtungsmaschine (100a-c) nach einem der vorhergehenden Ansprüche, wobei die handgeführte Bodenverdichtungsmaschine (100a-c) wenigstens eines der folgenden Merkmale aufweist:
- eine Zustandsanzeige des Wasserberieselungssystems;
- eine Ventilzustandsanzeige (23a, 23b) zum Anzeigen eines Zustands des elektrischen Ventils, insbesondere eines Öffnungsgrades des elektrischen Ventils (17),
- eine elektrische Füllstandsanzeige (24) aufweist.

11. Handgeführte Bodenverdichtungsmaschine (100a-c) nach Anspruch 10, wobei die Zustandsanzeige die Ventilzustandsanzeige (23a, 23b) und die elektrische Füllstandsanzeige (24) umfasst; ein Teil des Eingabemodul (2) ist und das Eingabemodul (2) an einem Handgriff (4) der handgeführten Bodenverdichtungsmaschine (100a-c) befestigt ist.

12. Handgeführte Bodenverdichtungsmaschine (100a-c) nach einem der vorhergehenden Ansprüche, wobei das elektrische Ventil (17) bei einem Abschalten der handgeführten Bodenverdichtungsmaschine (100a-c) geschlossen wird.

13. Handgeführte Bodenverdichtungsmaschine (100a-c) nach einem der vorhergehenden Ansprüche, wobei die handgeführte Bodenverdichtungsmaschine (100a-c) ein Gehäuse (5) aufweist; und wobei der Wassertank (15) und das elektrische Ventil (17) im Inneren des Gehäuses (5) der handgeführten Bodenverdichtungsmaschine (100a-c), insbesondere geschützt vor mechanischen Einwirkungen von außen, angeordnet sind.

14. Handgeführte Bodenverdichtungsmaschine (100a-c) nach einem der vorhergehenden Ansprüche, wobei die handgeführte Bodenverdichtungsmaschine (100a-c) einen Additivtank (45) aufweist und die handgeführten Bodenverdichtungsmaschine (100a-c) eine Mischvorrichtung (17) zum Mischen von Wasser aus dem Wassertank (15) und Additiv aus dem Additivtank (45) aufweist.

15. Verfahren (800) zur Steuerung eines Wasserberieselungssystems einer handgeführten Bodenverdichtungsmaschine (100a-c), insbesondere nach einem der vorhergehenden Ansprüche, mit einem elektrischen Ventil (17) zur Steuerung eines Wasserdurchflusses in dem Wasserberieselungssystem und einer Steuerungseinrichtung (1) mit Eingabemodul (2) zur Steuerung des elektrischen Ventils (17), das Verfahren (800) aufweisend:
Verdichten (810) eines Bodens mit der handgeführten Bodenverdichtungsmaschine (100a-c);
Einstellen (820) eines Wasserdurchflusses durch das elektrische Ventil (17) mit der Steuerungseinrichtung (1);
Berieseln (830) zumindest einer Komponente der handgeführten Bodenverdichtungsmaschine (100a-c) und/oder des Bodens mit dem Wasserberieselungssystem.
